# EUROPÄISCHE PATENTSCHRIFT

(11) **EP 1 023 526 B1**
(45) Veröffentlichungstag und Bekanntmachung des Hinweises auf die Patenterteilung: **12.02.2003**
(21) Anmeldenummer: 98958189.7
(22) Anmeldetag: 05.10.1998
(51) Int. Cl.: F01K 23/10

(54) **GAS- UND DAMPFTURBINENANLAGE UND VERFAHREN ZUM BETREIBEN EINER DERARTIGEN ANLAGE**
GAS AND STEAM TURBINE INSTALLATION AND METHOD FOR OPERATING AN INSTALLATION OF THIS TYPE
SYSTEME DE TURBINE A GAZ ET A VAPEUR ET PROCEDE PERMETTANT DE FAIRE FONCTIONNER UN SYSTEME DE CE TYPE

(30) Priorität: 15.10.1997 DE 19745272
(43) Veröffentlichungstag der Anmeldung: 02.08.2000
(73) Patentinhaber: SIEMENS AKTIENGESELLSCHAFT, 80333 München (DE)
(72) Erfinder: KRILL, Martin, D-63069 Offenbach (DE)
(86) Internationale Anmeldenummer: DE9802941
(87) Internationale Veröffentlichungsnummer: WO99019608

(56) Entgegenhaltungen:
- WO-A-96/38656
- FR-A- 985 094
- US-A- 3 150 487
- US-A- 4 267 692

## Beschreibung

Die Erfindung bezieht sich auf eine Gas- und Dampfturbinenanlage mit einem einer Gasturbine rauchgasseitig nachgeschalteten Abhitzedampferzeuger, dessen Heizflächen in den Wasser-Dampf-Kreislauf einer Dampfturbine geschaltet sind. Sie betrifft weiter ein Verfahren zum Betreiben einer derartigen Gas- und Dampfturbinenanlage.

Bei einer Gas- und Dampfturbinenanlage wird die im entspannten Arbeitsmittel (Rauchgas) aus der Gasturbine enthaltene Wärme zur Erzeugung von Dampf für die Dampfturbine genutzt. Die Wärmeübertragung erfolgt in einem der Gasturbine rauchgasseitig nachgeschalteten Abhitzedampferzeuger, in dem Heizflächen in Form von Rohren oder Rohrbundeln angeordnet sind. Diese wiederum sind in den Wasser-Dampf-Kreislauf der Dampfturbine geschaltet. Der Wasser-Dampf-Kreislauf umfaßt üblicherweise mehrere, beispielsweise zwei, Druckstufen, wobei jede Druckstufe eine Vorwärm- und eine Verdampferheizfläche aufweist.

Der im Abhitzedampferzeuger erzeugte Dampf wird der Dampfturbine zugeführt, wo er sich arbeitsleistend entspannt. Die Dampfturbine kann dabei eine Anzahl von Druckstufen umfassen, die in ihrer Zahl und Auslegung an die Auslegung des Abhitzedampferzeugers angepaßt sind. Der in der Dampfturbine entspannte Dampf wird üblicherweise einem Kondensator zugeführt und kondensiert dort. Das bei der Kondensation des Dampfes entstehende Kondensat wird dem Abhitzedampferzeuger als Speisewasser erneut zugeführt, so daß ein geschlossener Wasser-Dampf-Kreislauf entsteht.

Der Kondensator einer derartigen Gas- und Dampfturbinenanlage ist üblicherweise in der Art eines Wärmetauschers mit einem Kühlmedium beaufschlagbar, das dem Dampf zur Kondensation Wärme entzieht. Als Kühlmedium ist dabei üblicherweise Wasser vorgesehen; alternativ kann der Kondensator aber auch als ein mit Luft als Kühlmedium beaufschlagter Luftkondensator ausgebildet sein.

In der US-Patentschrift 4,267,692 ist eine Gas- und Dampfturbine mit einem Hauptkondensator offenbart.

Der Erfindung liegt die Aufgabe zugrunde, eine Gas- und Dampfturbinenanlage der obengenannten Art anzugeben, die auch bei verschiedenen Betriebszuständen einen besonders hohen Anlagenwirkungsgrad aufweist. Zudem soll ein Verfahren zum Betreiben einer derartigen Gas- und Dampfturbinenanlage angegeben werden, mit dem ein besonders hoher Anlagenwirkungsgrad erreichbar ist.

Diese Aufgabe wird für eine Gas- und Dampfturbinenanlage der obengenannten Art erfindungsgemäß gelöst, indem einem der Dampfturbine zugeordneten Hauptkondensator wasser-dampfseitig ein weiterer Kondensator parallel geschaltet ist, der über der Gasturbine zuzuführende Ansaugluft kühlbar ist.

Die Erfindung geht von der Überlegung aus, daß für einen besonders hohen Anlagenwirkungsgrad im Anlagenprozeß anfallende Wärme im größtmöglichen Umfang nutzbar gemacht werden sollte. Dabei sollte auch die dem Dampf bei seiner Kondensation entzogene Wärme - zumindest teilweise - in den Anlagenprozeß rückgeführt werden. Aufgrund des Temperaturniveaus des Dampfes bei seiner Kondensation von etwa 60°C ist die Überführung der dabei entzogenen Wärme in die der Gasturbine zuzuführende Ansaugluft besonders günstig.

Durch die Vorwärmung der Ansaugluft der Gasturbine verringert sich der der Gasturbine insgesamt pro Zeiteinheit zuführbare Gesamtmassenstrom an Brennstoff-Luft-Gemisch, so daß die durch die Gasturbine maximal erreichbare Leistungsabgabe geringer ist als beim Verzicht auf die Vorwärmung der Ansaugluft. Wie sich allerdings herausgestellt hat, sinkt bei der Vorwärmung der Ansaugluft durch Zuführung der Kondensationswärme der Brennstoffverbrauch stärker als die maximal erreichbare Leistungsabgabe, so daß der Gesamtwirkungsgrad steigt.

Der Kondensator kann dabei in der Art eines Zusatzkondensators mit Anzapfdampf aus der Dampfturbine beaufschlagt sein. In einer derartigen Anordnung ist der Kondensator auf besonders günstige Weise zur Bereitstellung einer schnellen Leistungsreserve nutzbar, die beispielsweise auch in kürzerer Reaktionszeit zur Stützung der Netzfrequenz im von der Gasund Dampfturbinenanlage bespeisten Stromnetz erforderlich sein kann. Zur Aktivierung der Leistungsreserve wird dabei die Dampfzufuhr zum Kondensator unterbrochen, so daß der gesamte Dampfstrom über den Hauptkondensator geführt wird. Somit unterbleibt die Vorwärmung der Ansaugluft für die Gasturbine, was zu einem raschen Anstieg der von der Gasturbine gelieferten Maximalleistung führt.

Üblicherweise ist der Gasturbine ein Verdichter zugeordnet, dem die Ansaugluft für die Gasturbine über eine Ansaugluftleitung zuführbar ist. In vorteilhafter Weiterbildung ist der Kondensator kühlmittelseitig direkt in diese Ansaugluftleitung geschaltet. Bei einer derartigen Ausgestaltung ist der Kondensator zweckmäßigerweise als Luftkondensator ausgebildet, wobei aufgrund der einstufigen Wärmeübertragung vom kondensierenden Dampf auf die Ansaugluft Verluste infolge von Umwandlungsprozessen besonders gering gehalten sind.

In alternativer vorteilhafter Weiterbildung ist der Kondensator kühlmittelseitig über einen Zwischenkühlkreis an einen Wärmetauscher angeschlossen, der seinerseits sekundärseitig in die der Gasturbine vorgeschaltete Ansaugluftleitung geschaltet ist. Bei einer derartigen Anordnung ist der Transport der bei der Kondensation auf ein im Zwischenkühlkreis geführtes Medium übertragenen Wärme auch über große Strecken in vergleichsweise einfacher Weise möglich.

Das Dampfmengenverhältnis zwischen den dem Kondensator und dem Hauptkondensator zuzuleitenden Dampfströmen ist zweckmäßigerweise einstellbar, vorzugsweise in Abhängigkeit vom Lastzustand der Gas- und Dampfturbinenanlage. Der über den Hauptkondensator geführte Dampfstrom wird beim Betrieb einer derartigen Anlage in üblicher Weise unter Verwendung eines externen Kühlmittels kondensiert. Durch die Einstellbarkeit des Dampfmengenverhältnisses zwischen den Dampfströmen können dabei die Betriebsparameter des über den Kondensator geführten Dampfstromes auf besonders einfache Weise annähernd konstant gehalten werden, so daß eine derartige Anlage besonders zuverlässig betreibbar ist. Zudem ist dadurch auch für jeden Betriebszustand der Anlage die Ansaugluft auf die für den jeweiligen Betrieszustand maximal erreichbare Temperatur vorwärmbar.

Zweckmäßigerweise ist dabei dem Hauptkondensator ein Kondensatvorwärmer nachgeschaltet, wobei aus dem Kondensator abströmendes Kondensat in Strömungsrichtung des Kondensats gesehen nach dem Kondensatvorwämer in den Wasser-Dampf-Kreislauf der Dampfturbine einspeisbar ist. Somit ist die nach der Kondensation des Dampfes im Kondensat verbliebene Restwärme auf besonders günstige Weise in den Wasser-Dampf-Kreislauf einbringbar.

Bezüglich des Verfahrens zum Betreiben der Gas- und Dampfturbinenanlage wird die genannte Aufgabe gelöst, indem der Gasturbine zuzuführende Ansaugluft über bei der Kondensation von aus der Dampfturbine abströmendem Dampf entnommene Wärme vorgewärmt wird.

Das bei der Kondensation gewonnene Kondensat wird dabei vorteilhafterweise im Wasser-Dampf-Kreislauf der Dampfturbine geführtem vorgewärmtem Kondensat zugemischt.

Die mit der Erfindung erzielten Vorteile bestehen insbesondere darin, daß durch die Übertragung der bei der Kondensation des Dampfes entnommenen Wärme auf die Ansaugluft für die Gasturbine diese Wärme für den Anlagenprozeß nutzbar gemacht wird. Eine derartige Gas- und Dampfturbinenanlage weist somit einen besonders hohen Anlagenwirkungsgrad auf. Aufgrund der vergleichsweise geringfügig verminderten maximalen Leistungsabgabe der Gasturbine ist ein günstiger Wirkungsgrad der Gasund Dampfturbine dabei besonders im Teillastbereich der Gasturbine erreichbar.

Wie sich weiterhin herausgestellt hat, weist eine derartige Gas- und Dampfturbinenanlage auch vergleichsweise geringere Schadstoffemissionen auf. Neben anderen Größen ist für die Schadstoffemissionen einer Gas- und Dampfturbinenanlage der sogenannte Umschaltpunkt relevant, der angibt, bei welcher Leistung die Gasturbine vom Diffusionsbetrieb auf den Vormischbetrieb umzustellen ist. Die Gas- und Dampfturbinenanlage mit vorgewärmter Ansaugluft für die Gasturbine weist einen vergleichsweise niedrigeren Umschaltpunkt auf, so daß sie auch bei vergleichsweise niedrigen Lastzuständen im für geringe Schadstoffemissionen günstigeren Vormischbetrieb betreibbar ist.

Ausführungsbeispiele der Erfindung werden anhand einer Zeichnung näher erläutert. Darin zeigen
- Figur 1: schematisch eine Gas- und Dampfturbinenanlage, und
- Figur 2: schematisch eine alternative Ausführungsform einer Gas- und Dampfturbinenanlage.

Gleiche Teile sind in beiden Figuren mit denselben Bezugszeichen versehen.

Die in den Figuren 1, 2 jeweils schematisch dargestellte Gasund Dampfturbinenanlage 1 bzw. 1' umfaßt eine Gasturbinenanlage 1a und eine Dampfturbinenanlage 1b. Die Gasturbinenanlage 1a umfaßt eine Gasturbine 2 mit angekoppeltem Luftverdichter 4. Der Luftverdichter 4 ist eingangsseitig an eine Ansaugluftleitung 5 angeschlossen. Der Gasturbine 2 ist eine Brennkammer 6 vorgeschaltet, die an eine Frischluftleitung 8 des Luftverdichters 4 angeschlossen ist. In die Brennkammer 6 der Gasturbine 2 mündet eine Brennstoffleitung 10. Die Gasturbine 2 und der Luftverdichter 4 sowie ein Generator 12 sitzen auf einer gemeinsamen Welle 14.

Die Dampfturbinenanlage 1b umfaßt eine Dampfturbine 20 mit angekoppeltem Generator 22 und in einem Wasser-Dampf-Kreislauf 24 einen der Dampfturbine 20 nachgeschalteten Hauptkondensator 26 sowie einen Abhitzedampferzeuger 30. Die Dampfturbine 20 besteht aus einer ersten Druckstufe oder einem Hochdruckteil 20a und einer zweiten Druckstufe oder einem Mitteldruckteil 20b sowie einer dritten Druckstufe oder einem Niederdruckteil 20c, die über eine gemeinsam Welle 32 den Generator 22 antreiben.

Zum Zuführen von in der Gasturbine 2 entspanntem Arbeitsmittel AM' oder Rauchgas in den Abhitzedampferzeuger 30 ist eine Abgasleitung 34 an einen Eingang 30a des Abhitzedampferzeugers 30 angeschlossen. Das entspannte Arbeitsmittel AM' aus der Gasturbine 2 verläßt den Abhitzedampferzeuger 30 über dessen Ausgang 30b in Richtung auf einen nicht näher dargestellten Kamin.

Der Abhitzedampferzeuger 30 umfaßt in einer ersten Druckstufe oder Hochdruckstufe des Wasser-Dampf-Kreislaufs 24 einen Hochdruckvorwärmer oder Economizer 36, der über eine mit einem Ventil 38 absperrbare Leitung 40 an eine Hochdrucktrommel 42 angeschlossen ist. Die Hochdrucktrommel 42 ist mit einem im Abhitzedampferzeuger 30 angeordneten Hochdruckverdampfer 44 zur Bildung eines Wasser-Dampf-Umlaufs 46 verbunden. Zum Abführen von Frischdampf F ist die Hochdrucktrommel 42 an einen im Abhitzedampferzeuger 30 angeordneten Hochdrucküberhitzer 48 angeschlossen, der ausgangsseitig mit dem Dampfeinlaß 49 des Hochdruckteils 20a der Dampfturbine 20 verbunden ist.

Der Dampfauslaß 50 des Hochdruckteils 20a der Dampfturbine 20 ist über eine Dampfleitung 52 ("kalte ZÜ") mit einem Zwischenüberhitzer 54 verbunden, dessen Ausgang 56 über eine Dampfleitung 58 an den Dampfeinlaß 60 des Mitteldruckteils 20b der Dampfturbine 20 angeschlossen ist. Dessen Dampfauslaß 62 ist über eine Überströmleitung 64 mit dem Dampfeinlaß 66 des Niederdruckteils 20c der Dampfturbine 20 verbunden. Der Dampfauslaß 68 des Niederdruckteils 20c der Dampfturbine 20 ist über eine Dampfleitung 70 an den Hauptkondensator 26 angeschlossen. Dieser ist über eine Speisewasserleitung 72, in die eine Speisewasserpumpe 74 und ein Kondensatvorwärmer 76 geschaltet sind, mit dem Economizer 36 verbunden, so daß ein geschlossen Wasser-Dampf-Kreislauf 24 entsteht.

In den Ausführungsbeispielen gemäß den Figuren 1, 2 ist somit lediglich die erste Druckstufe des Wasser-Dampf-Kreislaufs 24 detailliert dargestellt. Im Abhitzedampferzeuger 30 sind jedoch noch weitere, nicht näher dargestellte Heizflächen angeordneten, die jeweils einer Mittel- oder einer Niederdruckstufe des Wasser-Dampf-Kreislaufs 24 zugeordneten sind. Diese Heizflächen sind in geeigneter Weise mit dem Dampfeinlaß 60 des Mitteldruckteils 20b der Dampfturbine 20 oder mit dem Dampfeinlaß 66 des Niederdruckteils 20c der Dampfturbine 20 verbunden.

Die Gas- und Dampfturbinenanlage 1, 1' ist zur Erzielung eines besonders hohen Wirkungsgrades ausgelegt. Dazu ist ein der Dampfturbine 20 dampfseitig nachgeschalteter, als Zusatzkondensator ausgebildeter Kondensator 80 über der Gasturbinenanlage 1a zuzuführende Ansaugluft A kühlbar. Der Kondensator 80 ist der Dampfturbine 20 über eine mit einem Ventil 82 absperrbare Anzapfdampfleitung 84 nachgeschaltet. Ausgangsseitig ist der Kondensator 80 über eine Kondensatorleitung 86 an die Speisewasserleitung 72 angeschlossen, so daß sich eine wasser-dampf-seitige Parallelschaltung des Kondensators 80 zu dem der Dampfturbine 20 zugeordneten Hauptkondensator 26 ergibt. Die Kondensatleitung 86 ist dabei mit der Speisewasserleitung 72 an einer Einspeisestelle 88 verbunden. Die Einspeisestelle 88 ist in Strömungsrichtung des aus dem Hauptkondensator 26 abströmenden Kondensators K gesehen hinter dem Kondensatvorwärmer 76 angeordnet. Über das Ventil 82 ist das Dampfmengenverhältnis zwischen dem dem Hauptkondensator 26 zugeleiteten Dampfteilstrom und dem dem Kondensator 80 zugeleiteten Dampfteilstrom einstellbar. Durch eine Variation dieses Dampfmengenverhältnisses kann für die jeweils aktuelle Leistungsabgabe der Gas- und Dampfturbinenanlage 1, 1' die Ansaugluft A bis zur maximal erreichbaren Temperatur vorgewärmt werden.

Die Gas- und Dampfturbinenanlage 1 gemäß Figur 1 ist für einen einstufigen Wärmetausch zwischen dem im Kondenstor 80 zu kondensierenden Dampfteilstrom und der der Gasturbinenanlage 1a zuzuführenden Ansaugluft A ausgebildet. Dazu ist als Kondensator 80 ein Luftkondensator vorgesehen, der mit Kühlluft als Kühlmedium beaufschlagbar ist. Der Kondensator 80 ist in diesem Fall kühlmittelseitig direkt in die Ansaugluftleitung 5 geschaltet. Bei der Gas- und Dampfturbinenanlage 1 sind die bei der Wärmeübertragung vom im Kondensator 80 kondensierenden Dampf auf die Ansaugluft A infolge von Umwandlungsprozessen entstehenden Verluste besonders gering gehalten.

Im Ausführungsbeispiel gemäß Figur 2 ist hingegen eine zweistufige Wärmeübertragung vom im Kondensator 80 zu kondensierenden Dampf auf die Ansaugluft A vorgesehen. Dazu ist bei der Gas- und Dampfturbinenanlage 1' gemäß Figur 2 in die Ansaugluftleitung 5 ein separater Wärmetauscher 90 geschaltet. Der separate Wärmetauscher 90 ist primärseitig an einen Zwischenkreis 92 angeschlossen, mit dem der Kondensator 80 kühlmitteiseitig verbunden ist. Im Zwischenkreis 92 geführtes Wärmeträgermedium W ist dabei mittels einer in den Zwischenkreis 92 geschalteten Umwälzpumpe 94 umwälzbar.

Beim Betrieb der Gas- und Dampfturbinenanlage 1 oder der Gasund Dampfturbinenanlage 1' wird ein aus dem Niederdruckteil 20c der Dampfturbine 20 entnommener Dampfteilstrom als Anzapfdampf über den Kondensator 80 geführt. Dieser Dampfteilstrom wird im Kondenstor 80 kondensiert, wobei die den Dampf bei seiner Kondensation entzogene Wärme auf die Ansaugluft A für die Gasturbinenanlage 1a übertragen wird. Das bei der Kondensation des Dampfes im Kondensator 80 gewonnene Kondensat wird dem aus dem Hauptkondensator 26 abströmenden, vorgewärmten Kondensat K beigemischt.

Durch die Übertragung der dem Dampfteilstrom bei seiner Kondensation im Kondensator 80 entzogenen Wärme auf die Ansaugluft A für die Gasturbinenanlage 1a wird diese Wärme in den Energieumwandlungsprozeß der Gas- und Dampfturbinenanlage 1 bzw. der Gas- und Dampfturbinenanlage 1' zurückgeführt. Die Gas- und Dampfturbinenanlage 1, 1' weist somit einen besonders hohen Anlagenwirkungsgrad auf. Andererseits bewirkt die Vorwärmung der Ansaugluft A für die Gasturbinenanlage 1a aber auch, daß der Gesamtmassenstrom des der Gasturbine 2 zuführbaren Arbeitsmediums AM geringer ist als beim Verzicht auf die Vorwärmung der Ansaugluft A. Die bei Betrieb der Gasturbine 2 erreichbare maximale Leistungsabgabe ist somit vergleichsweise geringer. Der Betrieb der Gas- und Dampfturbinenanlage 1, 1' mit Vorwärmung der Ansaugluft A durch Kondensation von Anzapfdampf im Kondensator 80 eignet sich somit besonders für den Teillastbereich. Zudem ist bei dieser Betriebsart in besonders einfacher Form eine schnelle Leistungsreserve der Gas- und Dampfturbinenanlage 1, 1' gewährleistet, da nämlich bei einer Schnellabschaltung der Vorwärmung der Ansaugluft A aufgrund des dann vergleichsweise erhöhten lieferbaren Gesamtmassenstroms an Arbeitsmedium AM für die Gasturbine 2 eine rasche Erhöhung der Leistungsabgabe der Gasturbine 2 ermöglicht ist.

## Patentansprüche

1. Gas- und Dampfturbinenanlage (1, 1') mit einem einer Gasturbine (6) rauchgasseitig nachgeschalteten Abhitzedampferzeuger (30), dessen Heizflächen in den Wasser-Dampf-Kreislauf (24) einer Dampfturbine (20) geschaltet sind, mit einem der Dampfturbine (20) zugeordneten Hauptkondensator (26),
**dadurch gekennzeichnet, daß** dem Hauptkondensator (26) wasser-dampf-seitig ein weiterer Kondensator (80) parallel geschaltet ist, der über der Gasturbine (2) zuzuführende Ansaugluft (A) kühlbar ist.

2. Gas- und Dampfturbinenanlage (1, 1') nach Anspruch 1,
**dadurch gekennzeichnet, daß** einem der Gasturbine (2) zugeordneten Verdichter eine Ansaugluftleitung (5) vorgeschaltet ist, in die der weitere Kondensator (80) kühlmittelseitig direkt geschaltet ist.

3. Gas- und Dampfturbinenanlage (1, 1') nach Anspruch 1,
**dadurch gekennzeichnet, daß** der weitere Kondensator (80) kühlmittelseitig über einen Zwischenkühlkreis (54) an einen Wärmetauscher (90) angeschlossen ist, der sekundärseitig in eine Ansaugluftleitung (5) geschaltet ist, die einem der Gasturbine (2) zugeordneten Verdichter vorgeschaltet ist.

4. Gas- und Dampfturbinenanlage (1, 1') nach einem der Ansprüche 1 bis 3,
**dadurch gekennzeichnet, daß** das Dampfmengenverhältnis der dem weiteren Kondensator (80) und dem Hauptkondensator (26) zuzuleitenden Dampfströme einstellbar ist.

5. Gas- und Dampfturbinenanlage (1, 1') nach einem der Ansprüche 1 bis 4,
**dadurch gekennzeichnet, daß** dem Hauptkondensator (26) ein Kondensatvorwärmer (76) nachgeschaltet ist, wobei aus dem weiteren Kondensator (80) abströmendes Kondensat in Strömungsrichtung des Kondensats gesehen nach dem Kondensatvorwämer (76) in den Wasser-Dampf-Kreislauf (24) der Dampfturbine (20) einspeisbar ist.

6. Verfahren zum Betreiben einer Gas- und Dampfturbinenanlage (1, 1') nach einem der Ansprüche 1 bis 5,
**dadurch gekennzeichnet, daß** der Gasturbine zuzuführende Ansaugluft (A) über bei der Kondensation von aus der Dampfturbine (20) abströmendem Dampf entnommene Wärme vorgewärmt wird.

7. Verfahren nach Anspruch 6,
**dadurch gekennzeichnet, daß** das bei der Kondensation gewonnene Kondensat vorgewärmtem Kondensat zugemischt wird, das im Wasser-Dampf-Kreislauf (24) der Dampfturbine (20) geführt wird.

## Claims

1. Gas- and steam-turbine plant (1, 1') having a heat-recovery steam generator (30) which is connected downstream of a gas turbine (2) on the flue-gas side and the heating areas of which are connected in the water/steam circuit (24) of a steam turbine (20), having a main condenser (26) assigned to the steam turbine (20), **characterized in that** a further condenser (80) which can be cooled via intake air (A) to be fed to the gas turbine (2) is connected in parallel with the main condenser (26) on the water/steam side.

2. Gas- and steam-turbine plant (1, 1') according to Claim 1, **characterized in that** an intake-air line (5), in which the further condenser (80) is directly connected on the cooling-medium side, is connected upstream of a compressor assigned to the gas turbine (2).

3. Gas- and steam-turbine plant (1, 1') according to Claim 1, **characterized in that** the further condenser (80) is connected to a heat exchanger (90) on the cooling-medium side via an intermediate cooling circuit (54), which heat exchanger (90) is connected on the secondary side in an intake-air line (5), which is connected upstream of a compressor assigned to the gas turbine (2).

4. Gas- and steam-turbine plant (1, 1') according to one of Claims 1 to 3, **characterized in that** the steam-quantity ratio of the steam flows to be directed to the further condenser (80) and the main condenser (26) is adjustable.

5. Gas- and steam-turbine plant (1, 1') according to one of Claims 1 to 4, **characterized in that** the main condenser (26) has a condensate preheater (76) connected downstream of it, in which arrangement condensate flowing off from the further condenser (80), as viewed in the direction of flow of the condensate, can be fed downstream of the condensate preheater (76) into the water/steam circuit (24) of the steam turbine (20).

6. Method of operating a gas- and steam-turbine plant (1, 1') according to one of Claims 1 to 5, **characterized in that** intake air (A) to be fed to the gas turbine is preheated via heat extracted during the condensation from steam flowing off from the steam turbine (20).

7. Method according to Claim 6, **characterized in that** the condensate obtained during the condensation is admixed to preheated condensate which is directed in the water/steam circuit (24) of the steam turbine (20).

## Revendications

1. Système (1, 1') de turbine à gaz et de turbine à vapeur comprenant un générateur (30) de vapeur à récupération de la chaleur qui est monté en aval du côté des gaz de fumée d'une turbine (6) à gaz et dont des surfaces de chauffe sont montées dans le circuit (24) eau-vapeur d'une turbine (20) à vapeur, et un condenseur (26) principal associé à la turbine (20) à vapeur, **caractérisé en ce qu'**il est monté, en parallèle au condenseur (26) principal du côté eau-vapeur, un autre condenseur (80) qui peut être refroidi par l'air (6) aspiré passant par la turbine (2) à gaz.

2. Système (1, 1') à turbine à gaz et à turbine à vapeur suivant la revendication 1, **caractérisé en ce qu'**il est monté, en amont d'un compresseur associé à la turbine (2) à gaz, un conduit (5) pour de l'air aspiré dans lequel l'autre condenseur (80) est monté directement du côté du fluide de refroidissement.

3. Système (1, 1') à turbine à gaz et à turbine à vapeur suivant la revendication 1, **caractérisé en ce que** l'autre condenseur (80) est raccordé du côté du fluide de refroidissement par un circuit (54) intermédiaire de refroidissement à un échangeur de chaleur (90) qui est monté du côté secondaire dans un conduit (5) pour de l'air aspiré, qui est monté en amont d'un compresseur associé à la turbine (2) à gaz.

4. Système (1, 1') à turbine à gaz et à turbine à vapeur suivant l'une des revendications 1 à 3, **caractérisé en ce que** le rapport de la quantité de vapeur des courants de vapeur envoyés à l'autre condenseur (80) et au condenseur (26) principal peut être réglé.

5. Système (1, 1') à turbine à gaz et à turbine à vapeur suivant l'une des revendications 1 à 4, **caractérisé en ce qu'**il est monté, en aval du condenseur (26) principal, un préchauffeur (76) de produit condensé, le produit condensé sortant de l'autre condenseur (80) pouvant être envoyé en aval, vu dans le sens du courant du produit condensé, du préchauffeur (76) de produit condensé par le circuit (24) eau-vapeur de la turbine (20) à vapeur.

6. Procédé pour faire fonctionner un système (1, 1') à turbine à gaz et à turbine à vapeur suivant l'une des revendications 1 à 5, **caractérisé en ce que** l'on préchauffe l'air (A) aspiré allant à la turbine à gaz par de la chaleur prélevée lors de la condensation de vapeur sortant de la turbine (20) à vapeur.

7. Procédé suivant la revendication 6, **caractérisé en ce que** l'on ajoute le produit condensé obtenu lors de la condensation au produit condensé préchauffé qui est envoyé dans le circuit (24) eau-vapeur de la turbine (20) à vapeur.
